# FASCICULE DE BREVET EUROPEEN

(11) **EP 1 231 153 B1**
(45) Date de publication et mention de la délivrance du brevet: **31.03.2004**
(21) Numéro de dépôt: 02290306.6
(22) Date de dépôt: 07.02.2002
(51) Int. Cl.: B65D 5/74

(54) **Emballage avec bec verseur renforcé présentant des moyens de rabat dudit bec verseur à l'interieur de l'emballage**
Verpackung mit Ausgiesstülle und Hilfsmitteln zum Umklappen der Ausgiesstülle ins Verpackungsinnere
Package with reinforced spout and means for folding back the spout into the package

(30) Priorité: 07.02.2001 FR 0101646
(43) Date de publication de la demande: 14.08.2002
(73) Titulaire: CPC Packaging S.A., 75008 Paris (FR)
(72) Inventeur: Vedie, Christian, c/o CPC Packaging, 75008 Paris (FR)
(74) Mandataire: Breesé, Pierre

(56) Documents cités:
- FR-A- 2 787 766
- US-A- 5 531 376

## Description

La présente invention se rapporte au domaine des emballages munis d'un bec verseur.

La présente invention se rapporte plus particulièrement à un emballage du type constitué par une boîte présentant une ouverture ménagée sur une face et munie d'un bec verseur ménagé sur une languette de fermeture de ladite boîte, ledit bec verseur présentant une partie mediane deux ailes latérales, mobiles en rotation, ladite boîte et ledit bec verseur étant réalisés à partir d'un flan en carton plié et collé.

L'art antérieur connaît déjà des emballages de ce genre, par exemple FR 2 787 766 et US 5 531 376.

Un inconvénient de ces emballages réside dans le fait qu'il est parfois difficile de refermer le bec verseur car ce dernier doit « rentrer dans la matière contenue dans la boîte ».

De plus, il est difficile de réaliser un bec verseur qui soit suffisamment résistant pour un usage intense.

La présente invention entend remédier aux inconvénients de l'art antérieur en proposant un emballage dont le bec verseur comporte une partie médiane à double voire triple épaisseur et présentant des ailes qui peuvent se rabattre contre la face interne de la boîte.

Pour ce faire, la présente invention est du type décrit ci-dessus et elle est remarquable, dans son acception la plus large, en ce que l'emballage comporte des moyens de rabat permettant de rabattre lesdites ailes latérales contre la face intérieure de la boîte lors de la fermeture dudit bec verseur.

Les moyens de rabat de chaque aile latérale sont de préférence constitués par une fente s'étendant au moins partiellement sur le bord latéral de ladite ouverture.

Les moyens de rabat de chaque aile latérale sont de préférence constitués par un volet présentant un appendice dont la largeur est inférieure à la largeur du sommet de l'ouverture, le volet étant de préférence aménagé à l'extrémité supérieure de la languette.

Le bec verseur est aménagé de préférence à l'extrémité latérale de ladite languette.

Une lumière de préhension du bec verseur est de préférence aménagée dans la languette, au-dessus d'une trappe intérieure prédécoupée.

L'ouverture est matérialisée sur ladite face par une trappe extérieure prédécoupée amovible.

Une lumière de préhension de la trappe extérieure amovible est aménagée dans la face, juste au-dessous du bec verseur.

Avantageusement, le bec verseur selon l'invention est plus facile à rentrer dans la boîte après utilisation. Il est en outre plus résistant.

Avantageusement également, le contenu de l'emballage est mieux protégé du milieu extérieur.

Avantageusement enfin, dans la seconde variante, la trappe constitue un moyen permettant de savoir s'il y a déjà eu violation de l'ouverture.

On comprendra mieux l'invention à l'aide de la description, faite ci-après à titre purement explicatif, d'un mode de réalisation de l'invention, en référence aux figures annexées :
- la figure 1 illustre un flan de réalisation de la première variante de l'emballage selon l'invention ;
- la figure 2 illustre un flan de réalisation de la deuxième variante de l'emballage selon l'invention ;
- la figure 3 illustre une vue en perspective de l'emballage de la figure 1, plié et collé, bec verseur ouvert ;
- la figure 4 illustre une vue en perspective de l'emballage de la figure 2, plié et collé, bec verseur ouvert ;
- la figure 5 illustre une vue de l'intérieur de l'emballage selon l'invention prise selon la flèche F de la figure 3, bec verseur fermé ; et
- la figure 6 illustre une vue de l'intérieur de l'emballage selon l'invention prise selon la flèche F de la figure 3, bec verseur ouvert.

L'emballage (1) selon l'invention est du type constitué par une boîte présentant quatre faces latérales (2, 3, 4, 5) et une languette (6) de fermeture de la boîte, séparées par des rainants (7, 8, 9, 10) et présentant à leurs extrémités respectives des rabats supérieurs (11, 12, 13, 14) et inférieurs (15, 16, 17, 18) susceptibles de coopérer ensemble pour former les faces supérieures et de fond de la boîte par pliage le long des rainants (19, 19').

La boîte présente une ouverture (20) ménagée sur une face (2) et est munie d'un bec verseur (21) ménagé sur la languette (6) et présentant deux ailes latérales (23, 23') entre lesquelles est ménagée une surface médiane (24). La surface médiane (24) est séparée des ailes latérales (23, 23') par deux rainants (25, 25').

Les boîtes munies d'un bec verseur (21) illustrés figures 3 et 4 sont réalisées à partir des flans en carton pliés et collés respectivement des figures 1 et 2.

La languette (6) présente un rainant central (27) réalisant une séparation entre une partie (26) et une partie (26') et le bec verseur (21) est aménagé sur la partie (26) de la languette (6), d'un côté du rainant central (27), à l'extrémité latérale de la languette (6).

Une desdites ailes latérales, l'aile (23), est séparée du reste de la partie (26') par une découpe (27').

L'extrémité inférieure de la surface médiane (24) est constituée par un rainant (28) et les extrémités inférieures des ailes latérales (23, 23') sont constituées par des découpes (29, 29').

La réalisation du bec verseur (21) est obtenue par pliage selon le rainant (27) et collage de la paroi intérieure de la partie (26) contre la partie inférieure de la paroi intérieure de la partie (26') et par collage de la partie médiane (24) contre une trappe intérieure (30) de taille sensiblement identique, réalisée par prédécoupage dans la partie (26') de la languette (6).

Lors de la réalisation de la boîte, la paroi extérieure de la partie (26') est alors collée contre la paroi intérieure de la face latérale (2).

Une trappe extérieure (40) de taille légèrement supérieure à la trappe intérieure (30) est ménagée dans la face (2) par prédécoupage, afin que les trappes intérieures (30) et extérieure (40) se chevauchent lors du collage de la paroi extérieure de la partie (26') contre la paroi intérieure de la face (2).

Dans une première variante de l'invention, illustrée figure 1, la paroi extérieure de la trappe intérieure (30) est également collée contre la paroi intérieure de la trappe extérieure (40) et une lumière (41), formant onglet, est ménagée juste au-dessus dudit prédécoupage de la trappe extérieure (40).

Dans une deuxième variante de l'invention, illustrée figure 2, la paroi extérieure de la trappe intérieure (30) n'est pas collée contre la paroi intérieure de la trappe extérieure (40) et la trappe extérieure (40) présente une forme qui inclut la lumière (41) de la première version et est complètement amovible. Une lumière supplémentaire (42) de préhension de la trappe extérieure (40) amovible, formant onglet, est ménagée juste au-dessous dudit prédécoupage de la trappe extérieure (40), afin de faciliter la préhension de la trappe extérieure (40) amovible.

Lors de la première utilisation du bec verseur (21), il est donc nécessaire de rompre le prédécoupage de la trappe intérieure (30). Pour faciliter cette opération, une lumière (31), formant onglet, est ménagée juste au-dessus dudit prédécoupage de la trappe intérieure (30).

Dans la première variante, la trappe (40) reste contre la trappe intérieure (30) et constitue un renfort pour cette trappe intérieure (30), alors que dans la deuxième variante, la trappe (40) est complètement retirée de la boîte, comme illustré figure 4 et réalise ainsi une preuve du fait que l'on a au moins tenté d'ouvrir le bec verseur (21).

Les deux ailes latérales (23, 23') du bec verseur (21) sont mobiles en rotation selon l'axe formé par le rainant (28) et présentent chacune un moyen de retenue (32, 32'), constitué par un décrochement destiné à permettre aux extrémités des ailes latérales de venir buter contre la face intérieure de la partie (26') de la languette (6) en position maximale d'ouverture du bec verseur (21), comme illustré figure 6.

L'emballage (1) selon l'invention comporte des moyens de rabat permettant de rabattre lesdites ailes latérales (23,23') contre la face intérieure de la boîte lors de la fermeture dudit bec verseur, comme illustré figure 5.

Lesdits moyens de rabat de chaque aile latérale (23, 23') sont constitués par une fente s'étendant au moins partiellement sur le bord latéral de ladite ouverture (20).

Lesdits moyens de rabat de chaque aile latérale (23, 23') sont constitués par un volet (35) ménagé à l'extrémité supérieure de la partie (26') de la languette (6), du côté opposé à la partie (26) par rapport au rainant (27). Le volet (35) présente un appendice (36). Le volet (35) est séparé de la partie (26') de la languette (6) par un rainant (37).

L'appendice (36) présente une largeur (la) légèrement inférieure à la largeur (1b) du sommet de l'ouverture (20) réalisée lorsque la trappe intérieure (30) est ouverte. Les fentes sont donc réalisées entre les extrémités latérales de l'appendice (36) et les extrémités latérales supérieures de l'ouverture (20). Ces fentes ont une largeur inférieure de quelques dixièmes de millimètre à l'épaisseur du carton utilisé pour la réalisation du flan.

Lors de l'ouverture et de la fermeture du bec verseur (21), les ailes latérales (23,23') frottent donc contre les extrémités latérales de l'appendice (36) et contre les extrémités latérales supérieures de l'ouverture (20), afin de favoriser l'étanchéité au niveau du bec verseur (21).

En outre, l'appendice (36) sert également à venir assurer l'étanchéité de la fermeture du bec verseur, car le bec verseur vient buter contre l'appendice (36) en position maximale de fermeture.

L'invention est décrite dans ce qui précède à titre d'exemple. Il est entendu que l'homme du métier est à même de réaliser différentes variantes de l'invention sans pour autant sortir du cadre des revendications.

## Revendications

1. Emballage (1) du type constitué par une boîte présentant une ouverture (20) ménagée sur une face (2) et munie d'un bec verseur (21) ménagé sur une languette (6) de fermeture de ladite boîte, ledit bec verseur (21) présentant une partie mediane (24) et deux ailes latérales (23, 23'), mobiles en rotation, ladite boîte et ledit bec verseur (21) étant réalisés à partir d'un flan en carton plié et collé, **caractérisé en ce qu'**il comporte des moyens de rabat permettant de rabattre lesdites ailes latérales (23, 23') contre la face intérieure de la boîte lors de la fermeture dudit bec verseur (21).

2. Emballage (1) selon la revendication 1, **caractérisé en ce que** lesdits moyens de rabat de chaque aile latérale (23, 23') sont constitués par une fente s'étendant au moins partiellement sur le bord latéral de ladite ouverture (20).

3. Emballage (1) selon la revendication 1 ou la revendication 2, **caractérisé en ce que** lesdits moyens de rabat de chaque aile latérale (23, 23') sont constitués par un volet (35) présentant un appendice (36) dont la largeur (la) est inférieure à la largeur (lb) du sommet de l'ouverture (20).

4. Emballage (1) selon la revendication 3, **caractérisé en ce que** le volet (35) est aménagé à l'extrémité supérieure de la languette (6).

5. Emballage (1) selon l'une quelconque des revendications 1 à 4, **caractérisé en ce que** ledit bec verseur (21) est aménagé à l'extrémité latérale de ladite languette (6).

6. Emballage (1) selon l'une quelconque des revendications 1 à 5, **caractérisé en ce qu'**une lumière (31) de préhension du bec verseur (21) est aménagée dans la languette (6), au-dessus d'une trappe intérieure (30) prédécoupée.

7. Emballage (1) selon l'une quelconque des revendications 1 à 6, **caractérisé en ce que** l'ouverture (20) est matérialisée sur ladite face (2) par une trappe extérieure (40) prédécoupée amovible.

8. Emballage (1) selon la revendication 7, **caractérisé en ce qu'**une lumière de préhension de la trappe extérieure amovible (42) est aménagée dans la face (2), juste au-dessous du bec verseur (21).

## Patentansprüche

1. Verpackung (1) des Typs einer Tüte mit einer Öffnung (20) an der einen Seite (2) und mit einem Ausgießer (21) auf einer Lasche (6) zum Verschluss ebendieser Tüte, wobei besagter Ausgießer (21) einen mittleren Teil (24) und zwei seitliche in Rotation mobile Flügel (23, 23') aufweist, wobei besagte Tüte und besagter Ausgießer (21) mit Hilfe eines Bogens aus gefaltetem und geklebtem Karton realisiert werden, **dadurch gekennzeichnet, dass** ebendiese Verpackung Klappmittel aufweist, die es erlauben, besagte seitliche Flügel (23, 23') gegen die innere Seite von der Tüte beim Verschluss von besagtem Ausgießer (21) umzuklappen.

2. Verpackung (1) nach Anspruch 1, **dadurch gekennzeichnet, dass** besagte Klappmittel von jedem seitlichen Flügel (23, 23') aus einem Schlitz bestehen, der sich zumindest teilweise über den seitlichen Rand von besagter Öffnung (20) erstreckt.

3. Verpackung (1) nach Anspruch 1 oder 2, **dadurch gekennzeichnet, dass** besagte Klappmittel von jedem seitlichen Flügel (23, 23') aus einer Klappe (35) bestehen, die ein Ansatzstück (36) aufweist, dessen Breite (1a) schmaler als die Breite (1b) vom Gipfelpunkt der Öffnung (20) ist.

4. Verpackung (1) nach Anspruch 3, **dadurch gekennzeichnet, dass** die Klappe (35) am oberen Ende von der Lasche (6) vorgesehen ist.

5. Verpackung (1) nach einem der Ansprüche 1 bis 4, **dadurch gekennzeichnet, dass** besagter Ausgießer (21) am seitlichen Ende von besagter Lasche (6) vorgesehen ist.

6. Verpackung (1) nach einem der Ansprüche 1 bis 5, **dadurch gekennzeichnet, dass** eine Greiföffnung (31) vom Ausgießer (21) an der Lasche (6) vorgesehen ist, und zwar über eine vorgestanzte Innenklappe (30).

7. Verpackung (1) nach einem der Ansprüche 1 bis 6, **dadurch gekennzeichnet, dass** die Öffnung (20) auf besagter Seite (2) durch eine abnehmbare vorgestanzte externe Klappe (40) verkörpert wird.

8. Verpackung (1) nach Anspruch 7, **dadurch gekennzeichnet, dass** eine Greiföffnung in der abnehmbaren externen Klappe (42) in der Seite (2) vorgesehen ist, die direkt über dem Ausgießer (21) liegt.

## Claims

1. Packaging (1) of the type consisting of a box with an opening (20) formed on one face (2) and provided with a spout (21) formed on a closing tab (6) of the said box, the said spout (21) being provided with a central part (24) and two sidewalls (23, 23') free to move in rotation, the said package and the said spout (21) being made from a folded and glued cardboard panel, **characterised in that** it comprises folding means in order to fold back the said sidewalls (23, 23') in contact with the inner face of the package when closing the said spout (21).

2. Packaging (1) according to claim 1, **characterised in that** the said means of folding back each sidewall (23, 23') are composed of a slit extending at least partially on the side edge of the said opening (20).

3. Packaging (1) according to claim 1 or claim 2, **characterised in that** the said means of folding back each sidewall (23, 23') consist of a flap (35) with an attachment (36) with a width (1a) less than the width (1b) of the top of the opening (20).

4. Packaging (1) according to claim 3, **characterised in that** the flap (35) is formed at the top end of the tab (6).

5. Packaging (1) according to any of claims 1 to 4, **characterised in that** the said spout (21) is formed at the lateral end of the said tab (6).

6. Packaging (1) according to any one of claims 1 to 5, **characterised in that** an opening (31) used to grip the spout (21) is formed in the tab (6) above a pre-cut internal closing flap (30).

7. Packaging (1) according to any one of claims 1 to 6, **characterised in that** the opening (20) is materialised on the said face (2) by an external removable pre-cut closing flap (40).

8. Packaging (1) according to claim 7, **characterised in that** an opening is formed in the face (2) just below the spout (21), for gripping the external removable closing flap (42).
